# EUROPÄISCHE PATENTSCHRIFT

(11) **EP 0 701 095 B1**
(45) Veröffentlichungstag und Bekanntmachung des Hinweises auf die Patenterteilung: **24.10.2001**
(21) Anmeldenummer: 95112732.3
(22) Anmeldetag: 12.08.1995
(51) Int. Cl.: F24F 13/06

(54) **Luftzuführvorrichtung**
Air supply device
Dispositif d'alimentation d'air

(30) Priorität: 10.09.1994 DE 4432303
(43) Veröffentlichungstag der Anmeldung: 13.03.1996
(73) Patentinhaber: H.KRANTZ - TKT Gesellschaft mit beschränkter Haftung, D-51465 Bergisch Gladbach (DE)
(72) Erfinder: Brunk, Marten F., Dr.-Ing, D-51519 Odenthal (DE); Makulla, Detlef, Dipl.-Ing., D-51491 Overath (DE)
(74) Vertreter: Bauer, Dirk, Dipl.-Ing. Dipl.-Kfm.

(56) Entgegenhaltungen:
- DE-U- 9 112 022
- FR-A- 2 014 464
- FR-A- 2 229 024
- NL-A- 8 006 253

## Beschreibung

Die Erfindung betrifft eine Luftzuführvorrichtung, bestehend aus einem Luftanschlußkasten und mindestens einem über den Luftanschlußkasten an einen Luftkanal anschließbaren Luftdurchlaß, mit dem Luft wahlweise mehr oder weniger vertikal bzw. horizontal in einen zu belüftenden Raum einleitbar ist.

Derartige Luftzuführvorrichtungen sind allgemein bekannt und erfordern, zwischen dem Luftkanal und den Luftdurchlässen dann Luftanschlußkästen zwischenzuschalten, wenn ein unmittelbarer Anschluß der Luftdurchlässe an den Luftkanal aus Platzmangel nicht möglich ist oder aus optischen Gründen unerwünscht ist.

Um die Bauhöhe einer mit einem Luftanschlußkasten ausgestatteten Luftzuführvorrichtung gering zu halten, ist es gleichfalls allgemein bekannt, den Luftdurchlaß jeweils innerhalb des Luftanschlußkastens zu plazieren. Dadurch vergrößert sich allerdings das Volumen des Luftanschlußkastens, was zu einer Verteuerung der Gesamtkonstruktion der Luftzuführvorrichtung führt.

Aus der CH-A-648923 A5 ist ein Drahllauslaß bekannt, der aus einem Außenrohr und einem darin konzentrisch angeordneten Kernrohr besteht. Hierbei handelt es sich um einen klassischen Drallauslaß, der entweder direkt mit einem Zuluftkanal verbunden oder mit Hilfe eines Luftverteilkastens und beispielsweise einem zwischen diesem und dem Drallauslaß angeordneten flexiblen Rohr an ein Kanalnetz angeschlossen werden kann. Je nach der gewählten Anschlußart gelangt die Luft aus dem Anschlußkasten oder direkt aus dem Zuluftkanal in den Auslaß. In keinem Fall ist jedoch die Aufteilung des Zuluftvolumenstroms vor dem Drallauslaß möglich.

Der Erfindung liegt die Aufgabe zugrunde, eine Luftzuführvorrichtung der eingangs beschriebenen Art vorzuschlagen, die es ermöglicht, den jeweiligen Luftdurchlaß und damit auch den Luftanschlußkasten wesentlich zu verkleinern, ohne dadurch eine Reduzierung des in den zu belüftenden Raumes mit jeder Zuführvorrichtung einbringbaren Volumenstromes zu verursachen.

Zur Lösung dieser Aufgabe wird von einer Luftzuführvorrichtung der im Oberbegriff des Anspruchs 1 angegebenen Art ausgegangen und erfindungsgemäß vorgeschlagen, in Boden- und/oder Wandteilen des Luftanschlußkastens Bereiche mit Perforationen vorzusehen, welche die Auslaßöffnung des Luftdurchlasses umgeben.

Da der Anschlußkasten an sich dicht ausgeführt ist, läßt sich der für die Luftzuführvorrichtung insgesamt bestimmte Volumenstrom so aufteilen, daß der Luftdurchlaß nur noch mit einem Teilvolumenstrom beaufschlagt wird und ein restlicher Teilvolumenstrom durch die Perforationen im Luftanschlußkasten unmittelbar in den Raum eingeleitet wird. Infolgedessen kann der entsprechend geringer beaufschlagte Luftdurchlaß eine kleine Baugröße erhalten. Dadurch reduzieren sich die Kosten für den Luftdurchlaß und somit auch die Kosten für die Gesamtkonstruktion der Luftzuführvorrichtung, zumal auch der Luftanschlußkasten entsprechend kleiner dimensioniert werden kann, was sich gleichfalls kostensparend auswirkt.

Nach einer bevorzugten Ausgestaltung der Erfindung sind ein mit Perforationen versehenes Bodenteil des Luftanschlußkastens und die Auslaßöffnung des Luftdurchlasses im wesentlichen in der gleichen Ebene angeordnet.

Durch diese Ausgestaltung läßt sich durch die jeweils gewählte Strömungsrichtung des über den Luftdurchlaß in den Raum eingebrachten Teilvolumenstromes die Strömungsrichtung des über die Perforationen im Luftanschlußkasten in den Raum eingeleiteten Teilvolumenstromes beeinflussen.

Nach weiteren Ausgestaltungen der Erfindung sind die Perforationen im kreisscheibenförmigen Bodenteil des Luftanschlußkastens über einen radial außenliegenden Bereich und die Perforationen im zylindrischen Wandteil des Luftanschlußkastens über einen unteren, am Bodenteil des Luftanschlußkastens angeschlossenen Bereich verteilt angeordnet.

Um das Aufteilungsverhältnis der Teilvolumenströme zu beeinflussen, sieht eine weitere Ausgestaltung der Erfindung vor, daß oberhalb der Perforationen im Luftanschlußkasten mindestens eine den Innenraum des Luftanschlußkastens unterteilende, gleichfalls mit Perforationen versehene Trennwand angeordnet ist.

Vorzugsweise besteht eine solche mit Perforationen versehene Trennwand aus einer sich über den horizontalen Querschnitt des Luftanschlußkastens erstrekkenden Ringscheibe.

Schließlich sieht eine Ausgestaltung der Erfindung noch vor, daß eine mit Perforationen versehene Trennwand aus einem Zylinder besteht, der mit einem unteren Rand an einen Rand einer Einlaßöffnung des Luftdurchlasses und mit einem oberen Rand an eine Deckenseite des Luftanschlußkastens angeschlossen ist.

Die aus einem mit Perforationen versehnen Zylinder gebildete Trennwand vergleichmäßigt insbesondere die Anströmung des Luftdurchlasses und verbessert dessen Akustik.

In der Zeichnung ist ein Ausführungsbeispiel einer erfindungsgemäßen Luftzuführvorrichtung in einem vertikalen Schnitt dargestellt. Es zeigen:
Fig. 1 die Luftzuführvorrichtung mit einer Einstellung für den Heizbetrieb und
Fig. 2 die Luftzuführvorrichtung mit einer Einstellung für den Kühlbetrieb.

Die Luftzuführvorrichtung enthält einen konventionellen, insgesamt mit 1 bezeichneten Luftdurchlaß, der als Dralldurchlaß ausgebildet ist und zur Strahlumlenkung mit einem Stellantrieb 2 ausgestattet ist. Um diesen sind konzentrisch Drallschaufeln 3 angeordnet. Mit Hilfe des Stellantriebes 2 ist eine im Auslaßbereich des Luftdurchlasses 1 angeordnete und als Gleichrichter wirksame Strahlleiteinrichtung 4 höhenverstellbar.

Je nach der Position der Strahlleiteinrichtung 4 strömt der durch den Ringraum des Luftdurchlasses 1 geleitete Teilvolumenstrom senkrecht von oben nach unten (Fig. 1) oder im wesentlichen waagerecht (Fig. 2) in einen zu belüftenden Raum.

Der Luftdurchlaß 1 ist innerhalb eines insgesamt mit 5 bezeichneten Luftanschlußkastens angeordnet. Dieser besteht im einzelnen aus einer Ringscheibe, die ein Bodenteil 6 bildet, einem Außenzylinder, der ein Wandteil 7 bildet, einem Innenzylinder, der sich an einen Mantel des Luftdurchlasses 1 anschließt, eine Kreisscheibe, die ein Deckenteil 9 bildet, und einen seitlich angeordneten Anschlußstutzen 10, der mit einem nicht dargestellten Luftkanal verbindbar ist.

Im Bodenteil 6 und in dem daran anschließenden unteren Bereich des Wandteils 7 sind Perforationen 11 vorgesehen, durch welche ein Teilvolumenstrom in den zu belüftenden Raum gelangt.

Oberhalb der Perforationen 11 ist parallel zum Bodenteil 6 eine aus einer Ringscheibe gebildete Trennwand 12 angeordnet, die mit Peforationen 13 versehen ist und sich über den horizontalen Querschnitt des Luftanschlußkastens 5 erstreckt.

Der Innenraum des Luftanschlußkastens 5 ist durch eine weitere, aus einem Zylinder gebildete Trennwand 14 unterteilt, worin gleichfalls Perforationen 15 vorgesehen sind. Die Trennwand 14 ist mit ihrem unteren Rand an den Mantel 8 und mit ihrem oberen Rand an das Deckenteil 9 des Luftanschlußkastens 5 angeschlossen.

Während die Perforationen 13 in der Ringscheibe 12 die Größe des Teilvolumenstroms beeinflussen, der über den Luftanschlußkasten 5 unmittelbar in den Raum strömt, bewirken die Perforationen 15 in der zylindrischen Trennwand 14 eine gleichmäßige Anströmung des Luftdurchlasses 1.

## Patentansprüche

1. Luftzuführvorrichtung, bestehend aus einem Luftanschlußkasten (5) und aus einem über den Luftanschlußkasten (5) an einen Luftkanal anschließbaren Luftdurchlaß (1), mit dem Luft wahlweise mehr oder weniger vertikal bzw. horizontal in einen zu belüftenden Raum einleitbar ist, **dadurch gekennzeichnet, daß** in Boden- und/oder Wandteilen (6 bzw. 7) des Luftanschlußkastens (5) Bereiche mit Perforationen (11) vorgesehen sind, welche die Auslaßöffnung des Luftdurchlasses (1) umgeben.

2. Luftzuführvorrichtung nach Anspruch 1, **dadurch gekennzeichnet, daß** ein mit Perforationen (11) versehenes Bodenteil (6) des Luftanschlußkastens (5) und die Auslaßöffnung des Luftdurchlasses (1) im wesentlichen in der gleichen Ebene angeordnet sind.

3. Luftzuführvorrichtung nach Anspruch 1 oder 2, **dadurch gekennzeichnet, daß** die Perforationen (11) im kreisscheibenförmigen Bodenteil (6) des Luftanschlußkastens (5) über einen radial außenliegenden Bereich verteilt angeordnet sind.

4. Luftzuführvorrichtung nach einem der Ansprüche 1 bis 3, **dadurch gekennzeichnet, daß** die Perforationen (11) im zylindrischen Wandteil (7) des Luftanschlußkastens (5) über einen unteren am Bodenteil (6) des Luftanschlußkastens (5) angeschlossenen Bereich verteilt angeordnet sind.

5. Luftzuführvorrichtung nach einem der Ansprüche 1 bis 4, **dadurch gekennzeichnet, daß** oberhalb der Perforationen (11) im Luftanschlußkasten (5) mindestens eine den Innenraum des Luftanschlußkastens (5) unterteilende, gleichfalls mit Perforationen versehene Trennwand (12, 14) angeordnet ist.

6. Luftzuführvorrichtung nach Anspruch 5, **dadurch gekennzeichnet, daß** eine Trennwand (12) aus einer sich über den horizontalen Querschnitt des Luftanschlußkastens erstreckenden Ringscheibe besteht.

7. Luftzuführvorrichtung nach Anspruch 5, **dadurch gekennzeichnet, daß** eine Trennwand (14) aus einem Zylinder besteht, der mit einem unteren Rand an-einen Rand einer Einlaßöffnung des Luftdurchlasses (1) und mit einem oberen Rand an eine Deckenseite des Luftanschlußkastens (5) angeschlossen ist.

## Claims

1. Air inlet device comprising an air connection box (5) and a port (1) which is connectable via the air connection box (5) to an air duct and through which air can optionally be introduced more or less vertically or horizontally into a room to be ventilated, **characterized in that** regions with perforations (11) surrounding the outlet opening of the port (1) are provided in the bottom and/or wall parts (6 and 7 respectively) of the air connection box (5).

2. Air inlet device according to Claim 1, **characterized in that** a bottom part (6) of the air connection box (5) provided with perforations (11) and the outlet opening of the port (1) are arranged in substantially the same plane.

3. Air inlet device according to Claim 1 or Claim 2, **characterized in that** the perforations (11) in the circular bottom part (6) of the air connection box (5) are distributed over a radially outer region.

4. Air inlet device according to any one of Claims 1 to 3, **characterized in that** the perforations (11) in the cylindrical wall part (7) of the air connection box (5) are distributed over a lower region connected to the bottom part (6) of the air connection box (5).

5. Air inlet device according to any one of Claims 1 to 4, **characterized in that** at least one partition (12, 14) which subdivides the interior of the air connection box (5) and is likewise provided with perforations is arranged above the perforations (11) in the air connection box (5).

6. Air inlet device according to Claim 5, **characterized in that** one partition (12) consists of an annulus extending over the horizontal cross-section of the air connection box.

7. Air inlet device according to Claim 5, **characterized in that** one partition (14) consists of a cylinder which is connected by its lower rim to a rim of an inlet opening of the port (1) and by its upper rim to the underside of the top of the air connection box (5).

## Revendications

1. Dispositif d'alimentation en air constitué d'un caisson (5) de raccordement et d'un passage (1) pouvant être raccordé par le caisson (5) de raccordement à un canal d'air et par lequel de l'air peut être envoyé à volonté plus ou moins verticalement ou horizontalement dans une chambre à aérer, **caractérisé en ce qu'**il est prévu dans les parties (6 et 7) de fond et/ou de paroi du caisson (5) de raccordement des zones ayant des perforations (11) qui entourent l'orifice de sortie du passage (1) d'air.

2. Dispositif d'alimentation en air suivant la revendication 1, **caractérisé en ce qu'**une partie (6) de fond du caisson (5) de raccordement qui est munie de perforations (11) et l'orifice de sortie du passage (1) de l'air sont disposés sensiblement dans le même plan.

3. Dispositif d'alimentation en air suivant la revendication 1 ou 2, **caractérisé en ce que** les perforations (11) sont disposées de manière répartie dans la partie (6) de fond en forme de disque circulaire du caisson (5) de raccordement sur une région radialement à l'extérieur.

4. Dispositif d'alimentation en air suivant l'une des revendications 1 à 3, **caractérisé en ce que** les perforations (11) sont disposées de manière répartie dans la partie (7) cylindrique de paroi du caisson (5) de raccordement sur une région inférieure raccordée à la partie (6) de fond du caisson (5) de raccordement.

5. Dispositif d'alimentation en air suivant l'une des revendications 1 à 4, **caractérisé en ce qu'**il est prévu au-dessus des perforations (11) dans le caisson (5) de raccordement au moins une cloison (12, 14) subdivisant la chambre intérieure du caisson (5) de raccordement et munie également de perforations.

6. Dispositif d'alimentation en air suivant la revendication 5, **caractérisé en ce qu'**une cloison (12) est constituée d'un disque annulaire s'étendant sur la section transversale horizontale du caisson de raccordement.

7. Dispositif d'alimentation en air suivant la revendication 5, **caractérisé en ce qu'**une cloison (14) est constituée d'un cylindre qui est raccordé, par un bord inférieur à un bord d'un orifice d'entrée du passage (1) pour de l'air et par un bord supérieur à une face de couvercle du caisson (5) de raccordement.
